# EUROPÄISCHE PATENTSCHRIFT

(11) **EP 3 861 534 B1**
(45) Veröffentlichungstag und Bekanntmachung des Hinweises auf die Patenterteilung: **06.12.2023**
(21) Anmeldenummer: 19809702.4
(22) Anmeldetag: 01.10.2019
(51) Int. Cl.: G07C 3/00, D21G 9/00

(54) **WALZE MIT DATENVERARBEITUNGSVORRICHTUNG**
ROLLER WITH DATA PROCESSING DEVICE
CYLINDRE AVEC DISPOSITIF DE TRAITEMENT DE DONNÉES

(30) Priorität: 04.10.2018 DE 102018007847
(43) Veröffentlichungstag der Anmeldung: 11.08.2021
(73) Patentinhaber: Carl Krafft & Söhne GmbH & CO. KG, 52351 Düren (DE)
(72) Erfinder: KAYSER, Peter, 53177 Bonn (DE)
(74) Vertreter: Castell, Klaus
(86) Internationale Anmeldenummer: PCT/DE2019/000256
(87) Internationale Veröffentlichungsnummer: WO 2020/069688

(56) Entgegenhaltungen:
- EP-A2- 2 196 802
- DE-A1-102007 000 263
- DE-A1-102016 009 600
- US-A1- 2013 185 015

## Beschreibung

Die Erfindung betrifft eine Walze für die Herstellung und Verarbeitung von bahnförmigen Waren mit einer Datenverarbeitungsvorrichtung.

Beispielsweise bei Walzen, die bei der Herstellung und Verarbeitung von bahnförmigen Waren wie insbesondere Papier eingesetzt werden, besteht das Problem, dass diese Walzen sich während der Nutzung abnutzen und in regelmäßigen Abständen überprüft und gegebenenfalls repariert werden sollten. Dazu ist es vorteilhaft, wenn die Nutzungsdauer einer Walze ermittelt werden kann. Insbesondere wenn eine Walze nicht über eine kontinuierliche, langanhaltende Zeitspanne benutzt wird, sondern immer wieder nur für unterschiedliche Zeitspannen eingesetzt wird, ist es schwierig, die tatsächliche Nutzungsdauer zu ermitteln.

Aus der DE 10 2016 009 600 A1 ist ein Verfahren zum Erfassen von Nutzungsdaten von Walzen, die zur Herstellung oder Verarbeitung von bahnförmiger Ware eingesetzt werden, bekannt, bei dem mit einer in die Stirnseite einer Walze eingebauten Sensorvorrichtung an einer rotierenden Walze Beschleunigungen erfasst und eine zwischen diesen Beschleunigungen liegende Zeit auf einem Datenspeicher dokumentiert wird, um die tatsächliche Nutzungsdauer zu ermitteln. Über die Ermittlung von Beschleunigungen wird sichergestellt, dass nur dann Daten erfasst werden, wenn die Walze lateral bewegt wird oder rotiert. Diese Druckschrift offenbart auch den Oberbegriff des Anspruchs 1.

Die der Erfindung zugrunde liegende Aufgabe wird mit einer Walze mit den Merkmalen des Patentanspruchs 1 gelöst. Die Walze umfasst auch eine Datenverarbeitungsvorrichtung, die eine Prozessorplatine aufweist, die zur Erfassung von unterschiedlicher Daten ausgebildet ist, und eine Bearbeitungsplatine. die für die Bearbeitung von Daten zu Zeit, Beschleunigung und Geschwindigkeit ausgebildet ist. Darüber hinaus enthält sie auch eine weitere Bearbeitungsplatine zur Bearbeitung weiterer Daten. Dies ermöglicht es auf kleinem Raum individuell mehrere Platinen vorzusehen, die je nach Anwendungserfordernis ausgeliefert werden. Es können somit entweder auf einer universellen Platine für unterschiedliche Anforderungen individuell bestimmte Funktionen freigeschaltet werden oder es werden je nach Anforderung mehr oder weniger Platinen oder unterschiedliche Platinen eingebaut. Im zweiten Fall wird eine Prozessorplatine verwendet, um für alle Aufgaben benötigte Funktionen bereitzustellen, und eine Bearbeitungsplatine, um individuelle Funktionen bereitzustellen. Die dritte Platine dient dem Ausbau, wenn weitere Funktionen benötigt werden.

Vorzugsweise weist die Walze an zwei gegenüberliegenden Seiten jeweils außerhalb der Mitte eine Datenverarbeitungsvorrichtung auf. Diese Datenverarbeitungsvorrichtung wird vorzugsweise an der Stirnseite der Walze angeordnet.

Die Walze weist eine zylindrische Öffnung mit einem Durchmesser von 30 bis 70 mm und vorzugsweise von 50 mm auf in der eine Datenverarbeitungseinrichtung angeordnet ist.

Ein Ausführungsbeispiel einer erfindungsgemäßen Walze ist in der Zeichnung dargestellt und wird im Folgenden näher erläutert. Es zeigt
- Figur 1: eine dreidimensionale Ansicht einer Walze mit Datenverarbeitungsvorrichtung und
- Figur 2: einen Ausschnitt aus Figur 1.

Die in Figur 1 gezeigte Walze 1 weist an ihrer Stirnseite 2 dezentral zur zentralen Welle 3 eine Datenverarbeitungsvorrichtung 4 auf. Diese Datenverarbeitungsvorrichtung 4 ist in einer zylindrischen Öffnung 5 angeordnet.

Auf der nicht gezeigten gegenüberliegenden Stirnseite der Walze 1 ist außerhalb der Mitte 6 der Walze eine weitere Datenverarbeitungsvorrichtung (nicht gezeigt) vorgesehen.

Die zylindrische Öffnung 5 hat einen Durchmesser von 50 mm und die Walze 1 hat einen Durchmesser von mehr als 500 mm, sodass an der Stirnseite der Walze 1 in einer relativ kleinen zylindrischen Öffnung die Datenverarbeitungsvorrichtung 4 angeordnet ist.

Die Datenverarbeitungsvorrichtung 4 hat einen Sensor 7 und einen Datenspeicher 8. Die Vorrichtung wird durch eine Stromversorgung 9, die im vorliegenden Fall eine wiederaufladbare Batterie ist, mit Strom versorgt. Die Daten des Datenspeichers 8 können entweder über eine Schnittstelle 10 kabelgebunden oder kabellos ausgelesen werden oder in der Anzeige 11 angezeigt werden. Zur Aufbereitung der Daten weist die Datenverarbeitungsvorrichtung 4 einen Rechner 12 auf, der im Ausführungsbeispiel auch mit der nicht gezeigten Datenverarbeitungsvorrichtung 4 an der gegenüberliegenden Stirnseite der Walze 1 in Verbindung steht.

Die Datenverarbeitungsvorrichtung 4 ist somit eine walzenfeste Komponente zur Aufnahme der Nutzungsdaten der Walze. Hierzu wird die Datenverarbeitungsvorrichtung 4 auf der Stirnseite 2 der Walze 1 in eine Bohrung, das heißt die zylindrische Öffnung 5, außerhalb der Mitte 6 der Walze 1 flächenbündig eingeschoben. Die Datenverarbeitungsvorrichtung 4 ist dadurch im Walzenkörper der Walze 1 untergebracht und gegen äußere Einflüsse geschützt.

Durch die Drehung der Walze 1 wird die Datenverarbeitungsvorrichtung 4 ab einer definierten Drehzahl und somit ab einer definierten Zentrifugalbeschleunigung aktiviert. Bei Unterschreiten dieser Drehzahl oder einer anderen definierten Drehzahl wird die Datenverarbeitungsvorrichtung 4 gestoppt. Während der aktiven Phase der Datenverarbeitungsvorrichtung 4 werden die Messwerte auf dem Datenspeicher 8 aufgezeichnet.

Nach der Aufzeichnung können die Daten aus dem Datenspeicher 8 drahtlos oder über eine drahtgebundene Verbindung von einem Bediener abgerufen werden. Bei einer drahtgebundenen Verbindung kann gleichzeitig die Batterie 9 aufgeladen werden.

Die ausgelesenen Daten werden in eine Datenbank aufgenommen und dort mit vorgegebenen Daten verglichen. Aus dem Vergleich der Daten auf dem Datenspeicher 8 mit Daten in der Datenbank kann auf die Eigenschaften und Spezifikationen der Walze zurückgeschlossen werden.

Die Schnittstelle 10, dient der Datenübertragung zu einem Gerät des Bedieners und ermöglicht eine Zustandsanzeige. Diese Zustandsanzeige kann über den Ladezustand der internen Batterie oder den Speicher informieren. Eine Steckverbindung 13 bildet eine geschützte Verbindung zum Anschluss eines Kommunikations- und/oder Ladekabels (nicht gezeigt).

In der Anwendung ermittelt die walzenfeste Datenverarbeitungsvorrichtung 4 Daten zur Ermittlung der Nutzungszeiten, eines Nutzungsprofils oder eines Belastungsprofils. Sofern zwei Datenverarbeitungsvorrichtungen an gegenüberliegenden Stirnseiten 2 der Walze 1 eingesetzt werden, wird vorzugsweise eine drahtlose Kommunikation zwischen diesen beiden Datenverarbeitungsvorrichtungen 4 im Innenraum der Walze 1 vorgesehen.

Ein Rechner, der in der Datenverarbeitungsvorrichtung 4 vorgesehen sein kann oder auch außerhalb als nicht walzenfeste Komponente eingesetzt werden kann, ermöglicht die Auswertung der Daten, die Verknüpfung und eine Plausibilitätsprüfung der Daten untereinander sowie einen Vergleich mit vorgegebenen Werten als anwendungsorientierte Nutzungsdaten.

Optional können verschiedene Stufen der Datenerfassung vorgesehen werden. Eine erste Stufe der Datenverarbeitungsvorrichtung ermöglicht eine Ein-/Aus-Erfassung. Mit dem Erreichen einer definierten Walzendrehzahl bzw. einer Zentrifugalbeschleunigung schaltet die Datenverarbeitungsvorrichtung einen Kontakt oder Schalter. Der Sensor schaltet bzw. setzt damit einen Zeitstempel und legt ein Stempelprotokoll an. Hierbei wird ein Datum mit einer Uhrzeit hinterlegt. Nach Unterschreiten der Schwelle wird abgestempelt. Das heißt, es wird ein weiteres Datum mit Uhrzeit abgespeichert. Dadurch wird eine Übersicht mit einer Dokumentation der Nutzungsdauer aufgrund der Überschreitung von Schwellenwerten erzielt.

Als Stufe 2 kann die Datenverarbeitungsvorrichtung 4 aufbauend auf die Messungen der Stufe 1 ein Nutzungsprofil ermitteln. Hierfür wird nach Erreichen der Schwelle ein Datum mit Uhrzeit hinterlegt. Mit dem Erreichen dieser Schwelle wird weiterhin ein Lastsensor aktiviert. Dieser Lastsensor ist im Allgemeinen ein Beschleunigungssensor, der eine Beschleunigung als Funktion der Zeit erfasst. Er wird bevorzugt mit niedriger Frequenz gesampelt. Nach Unterschreiten der Schwelle wird abgestempelt und folgerichtig der Lastsensor deaktiviert. Dies ermöglicht eine Übersicht oder Messreihe in der Darstellung "Beschleunigung über der Zeit".

Eine auf die Stufe 2 aufbauende Stufe 3 ermittelt ein Belastungsprofil, durch den Einsatz eines Datenverarbeitungsvorrichtungspaares an beiden Stirnseiten der Walze. Die Datenverarbeitungsvorrichtungen werden hierzu verknüpft und verbunden, um unter anderem gleiche Zeitstempel und Schwellen zu haben. Die Lastsensoren sind in diesem Fall Beschleunigungssensoren, die eine Beschleunigung als Funktion der Zeit in mehreren Ebenen erfassen. Hierbei kann zwischen Samplefrequenz und Speicherzyklus unterschieden werden. Durch den Einsatz von zwei Sensoren und der Messung in verschiedenen Ebenen lässt sich ein Belastungsprofil ableiten, dem Lastspitzen mit Zeitstempel zu entnehmen sind.

## Patentansprüche

1. Walze (1) für die Herstellung und Verarbeitung von bahnförmigen Waren, die außerhalb der Mitte (6) eine zylindrische Öffnung (5) aufweist, in die eine Datenverarbeitungsvorrichtung (4) mit einem Sensor (7) und einem Datenspeicher (8) eingesetzt ist, die dazu geeignet ist, Beschleunigungswerte und weitere Daten zu erfassen, ***dadurch gekennzeichnet, dass*** die Datenverarbeitungsvorrichtung eine Prozessorplatine, die zur Erfassung unterschiedlicher Daten ausgebildet ist, und eine Bearbeitungsplatine, die für die Bearbeitung von Daten zu Zeit, Beschleunigung und Geschwindigkeit ausgebildet ist, aufweist und die beide in der zylindrischen Öffnung angeordnet sind und die Datenverarbeitungsvorrichtung zusätzliche eine frei konfigurierbare dritte Platine aufweist, wobei die zylindrische Öffnung (5) einen Durchmesser von 30 bis 70 mm und vorzugsweise von 50 mm aufweist.

2. Walze nach Anspruch 1, ***dadurch gekennzeichnet, dass*** die Walze an zwei gegenüber liegenden Seiten (2) jeweils außerhalb der Mitte (6) die Datenverarbeitungsvorrichtung (4) aufweist.

3. Walze nach einem der Ansprüche 1 oder 2, ***dadurch gekennzeichnet, dass*** die Walze ein Gyroskop aufweist.

## Claims

1. Roller (1) for the production and processing of web-form goods, which has a cylindrical opening (5) outwards from the centre (6), into which a data processing device (4), with a sensor (7) and a data memory (8), is inserted, which is suitable for recording acceleration values and other data, ***characterised in that*** the data processing device has a processor board, which is designed to acquire various data, and a processing board, which is designed to process data relating to time, acceleration, and speed, both of which are arranged in the cylindrical opening, and the data processing device additionally has a freely configurable third board, wherein the cylindrical opening (5) has a diameter of 30 to 70 mm, and preferably of 50 mm.

2. Roller according to Claim 1, ***characterised in that*** the roller has a data processing device (4) on two opposing sides (2), in each case outwards from the centre (6).

3. Roller according to one of the Claims o r 2, ***characterised in that*** the roller has a gyroscope.

## Revendications

1. Cylindre (1) pour la fabrication et le traitement de matériaux en forme de bande, qui comporte en dehors du centre (6) une ouverture cylindrique (5) dans laquelle est inséré un dispositif de traitement de données (4) avec un capteur (7) et une mémoire de données (8), qui est adapté pour saisir des valeurs d'accélération et d'autres données ***caractérisé en ce que*** le dispositif de traitement de données comporte une platine de processeur, qui est constituée pour la saisie de données différentes et une platine de traitement pour le traitement de données relatives au temps, à l'accélération et à la vitesse et qui sont toutes les deux disposées dans l'ouverture cylindrique et le dispositif de traitement de données comporte en plus une troisième platine librement configurable, sachant que l'ouverture cylindrique (5) comporte un diamètre de 30 à 70 mm et de préférence de 50 mm.

2. Cylindre selon la revendication 1, ***caractérisé en ce que*** le cylindre comporte le dispositif de traitement de données (4) sur deux côtés opposés (2) respectivement en dehors du centre (6).

3. Cylindre selon l'une quelconque des revendications 1 ou 2, ***caractérisé en ce que*** le cylindre comporte un gyroscope.
